# FASCICULE DE BREVET EUROPEEN

(11) **EP 3 167 148 B1**
(45) Date de publication et mention de la délivrance du brevet: **26.12.2018**
(21) Numéro de dépôt: 15731361.0
(22) Date de dépôt: 25.06.2015
(51) Int. Cl.: E21B 33/12

(54) **ELÉMENT TUBULAIRE EXPANSIBLE PORTANT UN OU PLUSIEURS JOINTS D'ÉTANCHÉITÉ GONFLABLES**
AUFWEITBARES RÖHRENFÖRMIGES ELEMENT ZUR AUFNAHME VON EINER ODER MEHREREN AUFBLASBAREN DICHTUNGEN
EXPANDABLE TUBULAR ELEMENT BEARING ONE OR MORE INFLATABLE SEALS

(30) Priorité: 11.07.2014 FR 1456717
(43) Date de publication de la demande: 17.05.2017
(73) Titulaire: Saltel Industries, 35170 Bruz (FR)
(72) Inventeur: SALTEL, Jean-Louis, 35650 Le Rheu (FR); ROSELIER, Samuel, 35650 Le Rheu (FR); LAUPIE, Robin, 35170 Bruz (FR)
(74) Mandataire: Vidon Brevets & Stratégie
(86) Numéro de dépôt international: PCT/EP2015/064444
(87) Numéro de publication internationale: WO 2016/005204

(56) Documents cités:
- WO-A1-2006/121340
- US-A1- 2004 055 758
- US-A1- 2008 060 821
- US-A1- 2009 065 196
- US-A1- 2013 306 330

## Description

### 1. Domaine de l'invention

L'invention se rapporte au domaine du forage, et notamment du forage pétrolier et géothermique.

L'invention concerne un dispositif comprenant un élément tubulaire radialement expansible qui est destiné à assurer l'étanchéité ou l'obturation d'un puits ou d'une canalisation et qui comprend sur sa face externe un ou plusieurs modules annulaires d'étanchéité.

### 2. Solutions de l'art antérieur

Dans la suite de la description, l'invention sera décrite, à titre d'exemple, dans le domaine de la production pétrolière.

L'exploitation des puits, qu'ils soient verticaux ou horizontaux, nécessite de pouvoir étanchéifier certaines régions de ce puits par rapport à d'autres, par exemple pour délimiter une zone à l'intérieur de laquelle il sera possible d'intervenir ultérieurement.

Pour illustrer l'état de la technique en la matière, on a représenté sur les figures 1 et 2 annexées, une portion de conduite tubulaire métallique BP, connue sous la terminologie anglaise de « casing », qui est mise en place à l'intérieur d'un puits A (il pourrait toutefois s'agir d'un cuvelage).

Sur la surface externe de la conduite BP s'étend une chemise C cylindrique en métal (ou élément tubulaire radialement expnasible) dont les extrémités sont fixées de manière étanche à la face sur la surface externe de la conduite BP, par exemple par l'intermédiaire d'anneaux ou de bagues B.

Une ouverture O est ménagée dans la paroi de la conduite BP (il peut être prévu plusieurs ouvertures), de manière à faire communiquer l'espace interne de la conduite BP avec l'espace annulaire ménagé entre la paroi de la conduite BP et la chemise C.

De façon classique, la chemise C est recouverte sur toute ou partie de sa longueur d'une couche de matériau élastiquement déformable, par exemple en élastomère, laquelle constitue une « nappe », ou « bande », annulaire d'étanchéité, de quelques millimètres d'épaisseur. Dans une variante, illustrée sur la figure 1, la chemise peut être recouverte de plusieurs modules d'étanchéité D, espacés les uns des autres.

La chemise C, et en particulier les modules d'étanchéité D, sont fixés contre la face interne du cuvelage, au niveau de la zone à étanchéifier, par expansion radiale. Cette opération d'expansion est réalisée, dans l'exemple illustré, par hydroformage d'un fluide sous pression.

Sur la figure 1, la chemise C est représentée dans son état initial, lorsque sa paroi n'est pas encore déformée.

Comme illustré sur la figure 2, lorsqu'une pression prédéterminée de fluide (préférentiellement un liquide tel que de l'eau) est mise en oeuvre à l'intérieur de la conduite BP (ceci est illustré par les flèches), cette pression est communiquée à l'intérieur de la chemise C, via l'ouverture O, qui s'expanse radialement (par rapport à l'axe X-X') au-delà de sa limite de déformation élastique. Ce faisant, les modules d'étanchéité D de matériau élastomère rentrent en contact avec la paroi interne du puits A et viennent se comprimer contre cette dernière de façon à isoler de manière étanche les espaces annulaires EA1 et EA2 qui sont disposés de part et d'autre de la chemise.

On a référencé Z sur la figure 2, une zone qui est représentée de manière agrandie sur la figure 3.

Il se peut que lors de l'opération d'expansion de la chemise C illustrée sur la figure 2, un ou plusieurs des modules d'étanchéité D en élastomère soient situés au niveau/en face d'une cavité F formée dans la paroi interne du puits A. Dans ce cas de figure, il n'y a plus de contact entre la paroi interne du puits A et le module d'étanchéité D, créant ainsi un espace de communication entre les espaces annulaires EA1 et EA2 précités. En d'autres termes, dans ces conditions, l'étanchéité n'est pas satisfaisante.

En outre, indépendamment de la forme de la paroi interne du puits A, il se peut que la pression différentielle entre les espaces annulaires EA1 et EA2 provoquent l'extrusion et la déformation irréversible d'un ou plusieurs des modules d'étanchéité D, ce qui réduit de ce fait l'efficacité des modules d'étanchéité D. Le document US 2004/055758 décrit un tubage pour un trou de forage portant un manchon en élastomère qui peut voir sa dimension radiale augmenter en même temps que l'expansion du tubage afin de former un isolateur annulaire. Le document WO 2006/121340 décrit un dispositif de fixation d'une garniture d'étanchéité annulaire gonflable sur un corps au moyen d'une bague d'extrémité réglable.

### 3. Objectifs de l'invention

L'invention a donc notamment pour objectif de pallier tout ou partie des inconvénients de l'art antérieur.

Plus précisément, l'invention a pour objectif, dans au moins un mode de réalisation, de fournir un élément tubulaire expansible radialement, par hydroformage notamment, équipé sur sa face externe d'un ou plusieurs modules d'étanchéité qui remplissent pleinement leur fonction lorsqu'ils sont appliqués sur la paroi d'un cuvelage ou d'un puits.

Cette fonction d'étanchéité devra être assurée quelque que soit le milieu liquide ou gazeux dans lequel est mise en oeuvre l'expansion.

Un autre objectif de l'invention, dans au moins un mode de réalisation, est de fournir un tel élément :
- qui est simple à mettre en oeuvre ;
- qui conserve ses qualités d'étanchéité sur une plage large de températures et de pressions ;
- qui présente une bonne tenue dans le temps ;
- qui est compact et ne cause pas une augmentation trop importante du diamètre extérieur de l'élément tubulaire.

### 4. Résumé de l'invention

L'invention parvient à remplir tout ou partie de ces objectifs grâce à un élément tubulaire métallique expansible radialement, qui comporte sur sa face externe au moins un module annulaire d'étanchéité, ledit module annulaire d'étanchéité comprend au moins un joint d'étanchéité annulaire en un matériau gonflable, dit joint d'étanchéité gonflable. Selon l'invention, ledit au moins un joint d'étanchéité gonflable est disposé entre deux butées annulaires fixées sur ladite face externe dudit élément tubulaire. L'invention propose ainsi un élément tubulaire expansible radialement, par hydroformage notamment, équipé sur sa face externe d'un ou plusieurs modules d'étanchéité destinés à être appliqués sur la paroi d'un cuvelage ou d'un puits.

Chaque module d'étanchéité est constitué d'au moins un joint d'étanchéité annulaire (ou bague d'étanchéité) en matériau gonflable ou auto-gonflant, tel qu'un élastomère gonflable (en anglais "swelling elastomer") qui gonfle au contact d'un fluide présent dans le puits (eau, boue ou pétrole notamment). Un tel joint est apte à s'élargir axialement (dans la limite établie par les butées qui sont fixées sur l'élément tubulaire expansible) et radialement pour venir en contact avec la paroi d'un cuvelage ou d'un puits, et étanchéifier l'espace annulaire entre l'élément tubulaire et la paroi. En outre, un tel joint est apte à venir combler les éventuelles cavités présentes dans la paroi. Par ailleurs, un tel joint est apte à résister mécaniquement, thermiquement et chimiquement aux agressions ainsi qu'aux différentes contraintes liées à l'application considérée, tout en assurant une parfaite étanchéité lorsqu'il est appliqué avec force contre un cuvelage ou une formation. Il peut par exemple être fabriqué en caoutchouc nitrile (NBR), en nitrile Hydrogéné (HNBR) ou bien encore en Fluoroélastomères (FKM) tel que le Viton (marque déposée).

Selon une caractéristique particulière, ledit élément tubulaire comprend en outre deux bagues anti-extrusion disposées chacune entre une desdites butées annulaires et ledit au moins joint d'étanchéité gonflable.

Ces bagues anti-extrusion suppriment, ou à tout le moins limitent, l'extrusion du joint d'étanchéité gonflable lorsque ce dernier est comprimé contre la paroi interne d'une cavité ou d'un cuvelage. Les bagues maintiennent, de ce fait, une étanchéité optimale.

Selon une caractéristique particulière, chaque bague anti-extrusion est en deux parties et comprend deux surfaces en biseau ménagées respectivement sur chacune desdites parties, lesdites surfaces en biseau étant situées en regard l'une de l'autre et étant aptes à coulisser l'une par rapport à l'autre sous l'effet d'un mouvement axial (selon l'axe longitudinal de l'élément tubulaire) dudit joint d'étanchéité gonflable de façon à provoquer un déplacement radial (perpendiculairement à l'axe longitudinal de l'élément tubulaire) de l'une desdites deux parties.

Selon une caractéristique particulière, chaque bague anti-extrusion est en polytétrafluoroéthylène (PTFE) ou polyétheréthercétone (PEEK).

Selon une caractéristique particulière, ledit joint d'étanchéité en matériau gonflable est placé en sandwich entre deux joints d'étanchéité en matériau non gonflable, dits joints d'étanchéité non gonflables.

Selon une caractéristique particulière, chaque joint d'étanchéité en matériau non gonflable est en deux parties, dites première et deuxième parties, de dureté différente.

Selon une caractéristique particulière, la partie présentant la moins grande dureté, dite première partie, est juxtaposée audit joint d'étanchéité en matériau gonflable.

Selon une caractéristique particulière, la première partie présente une dureté comprise entre 75 et 80 shore A.

Selon une caractéristique particulière, la deuxième partie présente une dureté comprise entre 85 et 90 shore A.

Selon une caractéristique particulière, les première et deuxième parties sont fabriquées séparément et sont placées en contact sur ledit élément tubulaire.

Selon une caractéristique particulière, les première et deuxième parties sont collées.

Selon une caractéristique particulière, les première et deuxième parties sont formées en un seul bloc (en d'autres termes, elles sont vulcanisés ensemble).

Selon une caractéristique particulière, ledit joint d'étanchéité en matériau gonflable et les joints d'étanchéité en matériau non gonflable sont fabriquées séparément et sont placés en contact sur ledit élément tubulaire.

Selon une caractéristique particulière, ledit joint d'étanchéité en matériau gonflable et les joints d'étanchéité en matériau non gonflable sont fabriquées séparément et sont collés.

Selon une caractéristique particulière, ledit joint d'étanchéité en matériau gonflable et les joints d'étanchéité en matériau non gonflable sont formés en un seul bloc (en d'autres termes, ils sont vulcanisés ensemble).

Selon une caractéristique particulière, lesdites butées annulaires sont en métal.

Ainsi, on propose un assemblage d'éléments en association avec l'élément d'étanchéité gonflable pour empêcher l'extrusion axiale de la matière gonflable (élastomère par exemple) et assurer ainsi une étanchéité particulièrement efficace.

Le module d'étanchéité peut comprendre un empilage de trois couches, ou plus, d'élastomère gonflable et non gonflable. Ainsi, un joint d'étanchéité en matériau gonflable peut être placé coaxialement en sandwich entre deux joints d'étanchéité en matériau non gonflable.

Le module d'étanchéité peut être constitué d'un joint annulaire en matériau gonflable placé entre une première bague anti-extrusion et une deuxième bague anti-extrusion.

Selon une caractéristique particulière, le ou les joint(s) d'étanchéité est/sont relié(s) audit élément tubulaire par une liaison pivot glissant.

Le joint d'étanchéité gonflable est ainsi apte à se déplacer axialement sur l'élément tubulaire expansible.

Selon une caractéristique particulière, ledit joint d'étanchéité gonflable est apte à passer d'un mode rétracté dans lequel il présente un premier volume à un mode dilaté dans lequel il présente un second volume plus important que le premier volume, ledit joint d'étanchéité gonflable ayant une épaisseur inférieure ou égale à la distance séparant les deux butées annulaires dans le mode rétracté.

Un tel joint gonflable peut ainsi passer d'un mode non gonflé dans lequel il présente un premier volume à un mode expansé dans lequel il présente un second volume plus important que le premier volume et dans lequel il étanche l'espace annulaire entre l'élément tubulaire expansible et la paroi d'un puits ou cuvelage.

Selon une caractéristique particulière, ledit élément tubulaire est expansible radialement par hydroformage.

### 5. Liste des figures

D'autres caractéristiques et avantages de la technique décrite apparaîtront plus clairement à la lecture de la description suivante de plusieurs modes de réalisation préférentiels, donnés à titre de simples exemples illustratifs et non limitatifs, et des dessins annexés, parmi lesquels :
- les figures 1 et 2 sont des vues schématiques, selon un plan de coupe longitudinal, d'un dispositif d'isolation conforme à l'état de la technique, respectivement à l'état d'origine et une fois déformé radialement ;
- la figure 3 est une vue de détail d'une zone Z de la figure 2 ;
- les figures 4A à 4C sont des vues en coupe schématique longitudinale d'un dispositif d'isolation d'une partie d'un puits de forage selon un premier mode de réalisation de l'invention ;
- les figures 5A à 5D représentent un deuxième mode de réalisation du dispositif de l'invention ;
- la figure 6 représente un troisième mode de réalisation du dispositif de l'invention ;
- les figures 7A à 7C représentent un quatrième mode de réalisation du dispositif de l'invention ;
- les figures 8A à 8D représentent un cinquième mode de réalisation du dispositif de l'invention.

### 6. Description

On présente par la suite cinq modes de réalisation de l'élément tubulaire 1 conforme à l'invention.

Il comprend sur sa face externe 10 un ou plusieurs modules d'étanchéité 2 espacés les uns des autres.

Toutefois, sur les figures, seule une partie, à savoir la partie supérieure de l'élément tubulaire 1 et d'un module d'étanchéité 2, est représentée.

Ces figures illustrent une application particulière de l'élément tubulaire 1 conforme à l'invention, à savoir l'isolation d'un puits de forage.

On décrit en référence aux figures 4A à 4C un premier mode de réalisation de l'invention.

L'élément tubulaire 1 métallique est expansible radialement par hydroformage. Bien que ceci ne soit pas illustré, l'élément tubulaire 1 est fixé de manière étanche à ses extrémités à la face externe d'une conduite, par l'intermédiaire d'anneaux ou de bagues. Au moins une ouverture est ménagée dans la paroi de la conduite, de manière à faire communiquer son espace interne avec l'espace ménagé entre la paroi externe de la conduite et l'élément tubulaire 1.

Le module annulaire d'étanchéité comprend ici deux butées 21 métalliques annulaires entre lesquelles est inséré un joint d'étanchéité 22 annulaire qui est avantageusement en matériau élastomère gonflable.

Les deux butées 21 métalliques annulaires sont fixées sur la face externe de l'élément tubulaire 1 métallique, par soudage par exemple. Le joint d'étanchéité 22 n'est pas fixée sur l'élément tubulaire 1 et est ainsi libre de pivoter autour de l'élément tubulaire 1 et de se déplacer axialement (selon l'axe longitudinal de l'élément tubulaire 1).

L'élément tubulaire 1 métallique et les butées 21 métalliques annulaires sont, par exemple, en acier, et sont aptes à se déformer plastiquement.

Le joint d'étanchéité 22 annulaire présente en section transversale une forme sensiblement rectangulaire, deux des coins opposés en regard de la paroi interne du puits A étant en biseau.

Chacune des butées 21 métalliques annulaires présente en section transversale une forme sensiblement triangulaire.

La figure 4A montre l'élément tubulaire 1 métallique expansé radialement, au-delà de sa limite de déformation élastique.

Le joint d'étanchéité 22, qui est ici rétracté (c'est-à-dire non gonflé) vient au contact de la paroi interne du puits A, et est situé en regard de la cavité F formée dans la paroi interne du puits A.

On note que les surfaces latérales du joint d'étanchéité 22 ne sont pas en contact avec les butées 21 métalliques annulaires (il existe donc un jeu entre le joint d'étanchéité 22 et les butées 21), et que sa surface supérieure est plane.

La figure 4B montre, dans la position expansée de l'élément tubulaire 1 métallique, le joint d'étanchéité 22 dans son état gonflé, la surface supérieure du joint d'étanchéité 22 étant incurvée. Ce dernier a gonflé au contact du fluide (eau, pétrole) présent dans le puits A, et comblé l'espace de la cavité F.

Par ailleurs, le joint d'étanchéité 22 est en contact avec les butées 21 métalliques annulaires.

En d'autres termes, au contact du fluide, le joint d'étanchéité 22 se dilate radialement vers l'extérieur (c'est-à-dire vers la paroi interne du puits A) et axialement vers les butées 21 métalliques annulaires.

Une fois gonflé, le joint d'étanchéité 22 s'applique de manière étanche contre la paroi interne du puits A.

L'espace annulaire EA1 est ainsi isolé en communication de fluide et en pression de l'espace annulaire EA2.

Si la pression dans les espaces annulaires EA1 et EA2 est différente, le joint d'étanchéité 22 est soumis à une pression différentielle. De façon à ce que la pression différentielle ne provoque pas une extrusion irréversible et une dégradation du joint d'étanchéité 22 (et donc de l'étanchéité entre les espaces annulaires EA1 et EA2), les butées 21 métalliques annulaires sont configurées pour maintenir axialement le joint en position d'étanchéification.

Sur la figure 4C, on constate que l'application d'une pression différentielle (illustrée par les flèches à droite) entre les espaces annulaires EA1 et EA2 a pour effet de déplacer le joint d'étanchéité 22 axialement en direction de la butée 21 située à gauche. Le joint d'étanchéité 22 se comporte ainsi de façon dynamique.

Sur la figure 4C, le joint d'étanchéité 22, qui est gonflé, est plaqué/comprimé dans le sens axial contre la butée 21 située à gauche. Le matériau constituant le joint d'étanchéité 22 fait l'objet d'une nouvelle répartition, d'une manière contrôlée, réversible, par la butée 21. On comprend que lorsque la pression axiale est supprimée, le joint d'étanchéité 22 reprend sa position et sa forme de la figure 4B.

On note qu'il existe un faible jeu d'extrusion «j» entre la butée 21 métallique annulaire et la paroi interne du puits A. Ce faible jeu d'extrusion « j » maintient une étanchéité optimale, même lorsque la pression différentielle est relativement importante.

On décrit en référence aux figures 5A à 5D un deuxième mode de réalisation de l'invention.

Cette variante de réalisation diffère uniquement de la précédente par la mise en oeuvre d'un joint d'étanchéité 24 non gonflable (en élastomère par exemple) de part et d'autre du joint d'étanchéité 22 gonflable. Les joints d'étanchéité 24 non gonflables ne perdent pas leurs caractéristiques mécaniques au contact du fluide et au cours du temps, et permettent ainsi d'éviter l'extrusion du joint d'étanchéité 22 gonflable.

En d'autres termes, les joints d'étanchéité 24 non gonflables servent de barrière anti-extrusion du joint d'étanchéité 22 gonflable.

La figure 5A montre l'élément tubulaire 1 lorsqu'il n'est pas encore déformé avant sa mise en place dans le puits A. Les joints d'étanchéité 22, 24 sont montés autour de l'élément tubulaire 1 sans être fixés sur ce dernier. Ils sont espacés des butées 21.

Selon une première approche, le joint d'étanchéité 22 en matériau gonflable et les joints d'étanchéité 24 en matériau non gonflable sont fabriquées séparément et sont placés en contact sur ledit élément tubulaire.

Selon une deuxième approche, le joint d'étanchéité 22 en matériau gonflable et les joints d'étanchéité 24 en matériau non gonflable sont fabriquées séparément et sont collés.

Selon une troisième approche, le joint d'étanchéité 22 en matériau gonflable et les joints d'étanchéité 24 en matériau non gonflable sont formés en un seul bloc (en d'autres termes, ils sont vulcanisés ensemble).

La figure 5B montre l'élément tubulaire 1 métallique expansée dans le puits A.

La figure 5C montre, dans la position expansée de l'élément tubulaire métallique 1, le joint d'étanchéité 22 dans son état dilaté. Ce dernier a gonflé au contact du fluide (eau, pétrole) présent dans le puits A, et comblé l'espace de la cavité F. Les joints d'étanchéité 24 se sont déplacés axialement sous l'effet du gonflement du joint d'étanchéité 22, et viennent en appui contre les butées 21, empêchant ainsi le joint d'étanchéité 22 gonflable de s'extruder ce qui réduirait de ce fait l'efficacité du joint d'étanchéité 22.

Sur la figure 5D, on constate que l'application d'une pression différentielle (illustrée par les flèches à droite) entre les espaces annulaires EA1 et EA2 a pour effet de plaquer/comprimer le joint d'étanchéité 22 dans le sens axial contre la butée 21 située à gauche, la barrière anti-extrusion étant réalisée par le joint d'étanchéité 24 non gonflable situé à gauche du joint d'étanchéité 22.

On décrit en référence à la figure 6 un troisième mode de réalisation de l'invention.

Cette figure 6 montre l'élément tubulaire 1 lorsqu'il n'est pas encore déformé et installé dans un puits ou cuvelage.

Dans cette variante de réalisation, deux joints d'étanchéité 24 non gonflables (en élastomère par exemple) sont disposés de part et d'autre du joint d'étanchéité 22 gonflable.

Chaque joint d'étanchéité 24 non gonflables est composé de deux parties 24A, 24B fabriqués dans des élastomères différents et présentant des propriétés différentes. Ainsi, l'élastomère de la partie 24B présente une dureté comprise entre 85 et 90 shore A dans cet exemple, et l'élastomère de la partie 24A présente une dureté comprise entre 75 et 80 shore A. On note qu'une plus grande dureté confère une meilleure tenue à l'extrusion.

Les deux parties 24A, 24B peuvent être indépendantes, et sont, par exemple, fabriquées séparément et juxtaposées au montage (elles sont laissées libres ou collées).

Dans une variante, les deux parties 24A, 24B sont solidaires, les deux élastomères les constituant étant vulcanisés ensemble et formant un seul et même élément bi-gomme.

Dans une autre variante, le joint d'étanchéité 24 non gonflable peut être composé de plus de deux parties 24A, 24B fabriqués dans des élastomères différents et présentant des propriétés différentes.

On décrit en référence aux figures 7A à 7C un quatrième mode de réalisation de l'invention.

Dans cette variante de réalisation, le joint d'étanchéité 22 gonflable est placé entre deux bagues anti-extrusion 26, chacune des bagues anti-extrusion 26 étant placée entre le joint d'étanchéité 22 et une butée métallique annulaire 21, en contact avec cette dernière. Les bagues anti-extrusion 26 sont montées mobiles sur l'élément tubulaire 1.

Chaque bague anti-extrusion 26 comprend deux parties 26A, 26B en forme de triangle rectangle. Ces deux parties 26A, 26B sont disposées tête bêche, de façon que leurs surfaces inclinées (correspondant à la base du triangle) respectives se fassent face.

Les bagues anti-extrusion 26 sont, par exemple, réalisées en polytétrafluoroéthylène (PTFE) ou polyétheréthercétone (PEEK).

La figure 7A montre l'élément tubulaire 1 métallique expansé.

La figure 7B montre, dans la position expansée de l'élément tubulaire 1 métallique, le joint d'étanchéité 22 gonflé. Ce dernier a rempli la cavité F et est en contact avec les bagues anti-extrusion 26

Sur la figure 7C, on constate que l'application d'une pression différentielle (illustrée par les flèches à droite) entre les espaces annulaires EA1 et EA2 a pour effet de plaquer/comprimer le joint d'étanchéité 22 dans le sens axial contre la bague anti-extrusion 26 située à gauche. Plus précisément, la pression appliquée dans l'espace annulaire EA2 passe entre la butée 21 située à droite et la paroi interne du puits A, puis entre la bague anti-extrusion 26 située à droite et la paroi interne du puits A. Ceci pour effet de plaquer le joint d'étanchéité 22 contre la partie 26B de la bague 26 située à gauche de la figure 7C.

La partie 26B de la bague 26, et sa surface en biseau, coulisse vers la butée 21 de gauche, et par effet de « coin » vient soulever et provoquer le déplacement radial vers l'extérieur (en direction de la paroi du puits A) de la partie 26A de la bague 26 jusqu'à ce que la partie 26A s'applique contre la paroi.

Les parties 26A, 26B de la bague 26 de gauche coopèrent ainsi parfaitement avec le joint d'étanchéité 22 gonflable de façon à éviter l'extrusion de celui-ci et à assurer l'étanchéité dynamique entre l'élément tubulaire 1 et la paroi interne du puits A.

On décrit en référence aux figures 8A à 8D un cinquième mode de réalisation de l'invention. Cette variante de réalisation diffère uniquement de la précédente par la mise en oeuvre d'un joint d'étanchéité 24 non gonflable (en élastomère par exemple) de part et d'autre du joint d'étanchéité 22 gonflable.

La figure 8A montre l'élément tubulaire 1 lorsqu'il n'est pas encore déformé et installé dans un puits ou cuvelage.

Dans cette variante de réalisation, le joint d'étanchéité 22 gonflable est placé entre deux bagues anti-extrusion 26, chacune des bagues anti-extrusion 26 étant placée entre le joint d'étanchéité 22 et une butée 21 métallique annulaire.

En outre, deux joints d'étanchéité 24 non gonflables sont disposés de part et d'autre du joint d'étanchéité 22 gonflable.

La figure 8B montre l'élément tubulaire 1 expansée.

La figure 8C montre, dans la position expansée de l'élément tubulaire 1, le joint d'étanchéité 22 gonflé.

Sur la figure 8D, on constate que l'application d'une pression différentielle (illustrée par les flèches à droite) entre les espaces annulaires EA1 et EA2 a pour effet de plaquer/comprimer le joint d'étanchéité 22 et le joint d'étanchéité 24 non gonflable situé à gauche dans le sens axial contre la bague anti-extrusion 26 située à gauche. La partie 26B de la bague 26, et sa surface en biseau, coulisse vers la butée 21 de gauche, et par effet de « coin » vient soulever et provoquer le déplacement radial vers l'extérieur (en direction de la paroi du puits A) de la partie 26A de la bague 26 jusqu'à ce que la partie 26A s'applique contre la paroi.

Les parties 26A, 26B de la bague 26 de gauche et le joint d'étanchéité 24 non gonflable situé à gauche coopèrent ainsi parfaitement avec le joint d'étanchéité 22 gonflable de façon à éviter l'extrusion de celui-ci et à assurer l'étanchéité dynamique entre l'élément tubulaire 1 et la paroi interne du puits A. Il est à noter que d'autres formes que celles illustrées sont envisageables pour les butées, les joints d'étanchéité et les bagues anti-extrusion.

Par ailleurs, il peut être envisagé d'associer des bagues anti-extrusion 26 au joint d'étanchéité 22, 24 tel que décrit en relation avec la figure 6.

## Revendications

1. Elément tubulaire (1) métallique expansible radialement, qui comporte sur sa face externe au moins un module annulaire d'étanchéité (2), ledit module annulaire d'étanchéité (2) comprenant au moins un joint d'étanchéité annulaire en un matériau gonflable, dit joint d'étanchéité gonflable (22),
**caractérisé en ce que** ledit au moins un joint d'étanchéité gonflable (22) est disposé entre deux butées annulaires (21) fixées sur ladite face externe dudit élément tubulaire (1).

2. Elément tubulaire (1) selon la revendication 1, **caractérisé en ce qu'**il comprend en outre deux bagues anti-extrusion (26) disposées chacune entre une desdites butées annulaires (21) et ledit au moins un joint d'étanchéité gonflable (22).

3. Elément tubulaire (1) selon la revendication 2, **caractérisé en ce que** chaque bague anti-extrusion (26) est en deux parties (26A, 26B) et comprend deux surfaces en biseau ménagées respectivement sur chacune desdites parties (26A, 26B), lesdites surfaces en biseau étant situées en regard l'une de l'autre et étant aptes à coulisser l'une par rapport à l'autre sous l'effet d'un mouvement axial dudit joint d'étanchéité gonflable (22) de façon à provoquer un déplacement radial de l'une desdites deux parties (26A, 26B).

4. Elément tubulaire (1) selon la revendication 2 ou 3, **caractérisé en ce que** chaque bague anti-extrusion (26) est en polytétrafluoroéthylène (PTFE) ou polyétheréthercétone (PEEK).

5. Elément tubulaire (1) selon l'une des revendications 1 à 4, **caractérisé en ce que** ledit joint d'étanchéité gonflable (22) est placé en sandwich entre deux joints d'étanchéité en matériau non gonflable, dits joints d'étanchéité non gonflables (24).

6. Elément tubulaire (1) selon la revendication 5, **caractérisé en ce que** chaque joint d'étanchéité non gonflable (24) est en deux parties (24A, 24B), dites première et deuxième parties, de dureté différente.

7. Elément tubulaire (1) selon la revendication 6, **caractérisé en ce que** la partie présentant la moins grande dureté, dite première partie (24A), est juxtaposée audit joint d'étanchéité gonflable (22).

8. Elément tubulaire (1) selon la revendication 6 ou 7, **caractérisé en ce que** la première partie (24A) présente une dureté comprise entre 75 et 80 shore A.

9. Elément tubulaire (1) selon l'une des revendications 6 à 8, **caractérisé en ce que** la deuxième partie (24B) présente une dureté comprise entre 85 et 90 shore A.

10. Elément tubulaire (1) selon l'une des revendications 6 à 9, **caractérisé en ce que** les première et deuxième parties (24A, 24B) sont fabriquées séparément et sont placées en contact sur ledit élément tubulaire (1).

11. Elément tubulaire (1) selon la revendication 10, **caractérisé en ce que** les première et deuxième parties (24A, 24B) sont collées.

12. Elément tubulaire (1) selon l'une des revendications 6 à 9, **caractérisé en ce que** les première et deuxième parties (24A, 24B) sont formées en un seul bloc.

13. Elément tubulaire (1) selon l'une des revendications 5 à 12, **caractérisé en ce que** ledit joint d'étanchéité gonflable (22) et les joints d'étanchéité non gonflables (24) sont fabriquées séparément et sont placés en contact sur ledit élément tubulaire (1).

14. Elément tubulaire (1) selon l'une des revendications 5 à 12, **caractérisé en ce que** ledit joint d'étanchéité gonflable (22) et les joints d'étanchéité non gonflables (24) sont fabriquées séparément et sont collés.

15. Elément tubulaire selon l'une des revendications 5 à 12, **caractérisé en ce que** ledit joint d'étanchéité gonflable (22) et les joints d'étanchéité non gonflables (24) sont formés en un seul bloc.

16. Elément tubulaire (1) selon l'une des revendications 1 à 15, **caractérisé en ce que** lesdites butées annulaires (21) sont en métal.

17. Elément tubulaire (1) selon l'une des revendications 1 à 16, **caractérisé en ce que** le ou lesdits joints d'étanchéité (22, 24) est/sont reliés audit élément tubulaire (1) par une liaison pivot glissant.

18. Elément tubulaire (1) selon l'une des revendications 1 à 17, **caractérisé en ce que** ledit joint d'étanchéité gonflable (22) est apte à passer d'un mode rétracté dans lequel il présente un premier volume à un mode dilaté dans lequel il présente un second volume plus important que le premier volume, ledit joint d'étanchéité gonflable (22) ayant une épaisseur inférieure ou égale à la distance séparant les butées annulaires (21) dans le mode rétracté.

19. Elément tubulaire (1) selon l'une des revendications 1 à 18, **caractérisé en ce que** ledit joint d'étanchéité gonflable (22) est en caoutchouc nitrile (NBR), en nitrile Hydrogéné (HNBR) ou bien en Fluoroélastomère (FKM).

20. Elément tubulaire (1) selon l'une des revendications 1 à 19, **caractérisé en ce que** ledit élément tubulaire (1) est expansible radialement par hydroformage.

## Patentansprüche

1. Radial aufweitbares röhrenförmiges metallisches Element (1), das auf seiner Außenseite mindestens ein ringförmiges Dichtungsmodul (2) umfasst, wobei das ringförmige Dichtungsmodul (2) mindestens eine Ringdichtung aus einem aufblasbaren Material, aufblasbare Dichtung (22) genannt, umfasst,
**dadurch gekennzeichnet, dass** die mindestens eine aufblasbare Dichtung (22) zwischen zwei ringförmigen Anschlägen (21) angeordnet ist, die auf der Außenseite des röhrenförmigen Elements (1) befestigt sind.

2. Röhrenförmiges Element (1) nach Anspruch 1, **dadurch gekennzeichnet, dass** es ferner zwei Anti-Extrusionsringe (26) umfasst, die jeweils zwischen einem der ringförmigen Anschläge (21) und der mindestens einen aufblasbaren Dichtung (22) angeordnet sind.

3. Röhrenförmiges Element (1) nach Anspruch 2, **dadurch gekennzeichnet, dass** jeder Anti-Extrusionsring (26) aus zwei Teilen (26A, 26B) besteht und zwei schräge Flächen umfasst, die auf jeder der Seiten (26A, 26B) vorgesehen sind, wobei die schrägen Flächen einander gegenüber liegen und geeignet sind, relativ zueinander unter der Wirkung einer Axialbewegung der aufblasbaren Dichtung (22) zu gleiten, um eine radiale Verlagerung eines der zwei Teile (26A, 26B) hervorzurufen.

4. Röhrenförmiges Element (1) nach Anspruch 2 oder 3, **dadurch gekennzeichnet, dass** jeder Anti-Extrusionsring (26) aus Polytetrafluorethylen (PTFE) oder Polyetheretherketon (PEEK) besteht.

5. Röhrenförmiges Element (1) nach einem der Ansprüche 1 bis 4, **dadurch gekennzeichnet, dass** die aufblasbare Dichtung (22) sandwichartig zwischen zwei Dichtungen aus nicht aufblasbarem Material, nicht aufblasbare Dichtungen (24) genannt, angeordnet ist.

6. Röhrenförmiges Element (1) nach Anspruch 5, **dadurch gekennzeichnet, dass** jede nicht aufblasbare Dichtung (24) aus zwei Teilen (24A, 24B), erster und zweiter Teil genannt, mit unterschiedlicher Härte besteht.

7. Röhrenförmiges Element (1) nach Anspruch 6, **dadurch gekennzeichnet, dass** der Teil, der die weniger große Härte aufweist, erster Teil (24A) genannt, an der aufblasbaren Dichtung (22) anliegend angeordnet ist.

8. Röhrenförmiges Element (1) nach Anspruch 6 oder 7, **dadurch gekennzeichnet, dass** der erste Teil (24A) eine Härte zwischen 75 und 80 Shore A aufweist.

9. Röhrenförmiges Element (1) nach einem der Ansprüche 6 bis 8, **dadurch gekennzeichnet, dass** der zweite Teil (24B) eine Härte zwischen 85 und 90 Shore A aufweist.

10. Röhrenförmiges Element (1) nach einem der Ansprüche 6 bis 9, **dadurch gekennzeichnet, dass** die ersten und zweiten Teile (24A, 24B) getrennt hergestellt werden und auf dem röhrenförmigen Element (1) in Kontakt miteinander angeordnet sind.

11. Röhrenförmiges Element (1) nach Anspruch 10, **dadurch gekennzeichnet, dass** die ersten und zweiten Teile (24A, 24B) verklebt sind.

12. Röhrenförmiges Element (1) nach einem der Ansprüche 6 bis 9, **dadurch gekennzeichnet, dass** die ersten und zweiten Teile (24A, 24B) einstückig gebildet sind.

13. Röhrenförmiges Element (1) nach einem der Ansprüche 5 bis 12, **dadurch gekennzeichnet, dass** die aufblasbare Dichtung (22) und die nicht aufblasbaren Dichtungen (24) getrennt hergestellt werden und auf dem röhrenförmigen Element (1) in Kontakt miteinander angeordnet sind.

14. Röhrenförmiges Element (1) nach einem der Ansprüche 5 bis 12, **dadurch gekennzeichnet, dass** die aufblasbare Dichtung (22) und die nicht aufblasbaren Dichtungen (24) getrennt hergestellt werden und verklebt sind.

15. Röhrenförmiges Element nach einem der Ansprüche 5 bis 12, **dadurch gekennzeichnet, dass** die aufblasbare Dichtung (22) und die nicht aufblasbaren Dichtungen (24) einstückig ausgebildet sind.

16. Röhrenförmiges Element (1) nach einem der Ansprüche 1 bis 15, **dadurch gekennzeichnet, dass** die ringförmigen Anschläge (21) aus Metall sind.

17. Röhrenförmiges Element (1) nach einem der Ansprüche 1 bis 16, **dadurch gekennzeichnet, dass** die Dichtung(en) (22, 24) mit dem röhrenförmigen Element (1) durch eine Gleit-/Schwenkverbindung verbunden ist/sind.

18. Röhrenförmiges Element (1) nach einem der Ansprüche 1 bis 17, **dadurch gekennzeichnet, dass** die aufblasbare Dichtung (22) geeignet ist, von einem eingezogenen Zustand, in dem sie ein erstes Volumen aufweist, in einen aufgeweiteten Zustand überzugehen, in dem sie ein zweites Volumen aufweist, das größer als das erste Volumen ist, wobei die aufblasbare Dichtung (22) eine Dicke kleiner oder gleich dem Abstand zwischen den ringförmigen Anschlägen (21) im eingezogenen Zustand hat.

19. Röhrenförmiges Element (1) nach einem der Ansprüche 1 bis 18, **dadurch gekennzeichnet, dass** die aufblasbare Dichtung (22) aus Nitrilkautschuk (NBR), aus hydriertem Nitrilkautschuk (HNBR) oder auch aus Fluorelastomer (FKM) ist.

20. Röhrenförmiges Element (1) nach einem der Ansprüche 1 bis 19, **dadurch gekennzeichnet, dass** das röhrenförmige Element (1) durch ein Hydroformverfahren radial aufweitbar ist.

## Claims

1. Radially expandable metallic tubular element (1) comprising at least one annular sealing module (2) on its external face, said sealing module (2) comprising at least one annular seal made out of a swelling material, called a swelling seal (22), **characterized in that** said at least one swelling seal (22) is disposed between two annular stops (21) attached to said external face of said tubular element (1).

2. Tubular element (1) according to claim 1, **characterized in that** it also comprises two anti-extrusion rings (26) each disposed between one of said annular stops (21) and said at least one swelling seal (22).

3. Tubular element (1) according to claim 2, **characterized in that** each anti-extrusion ring (26) is in two parts (26A, 26B) and comprises two beveled surfaces made respectively in each of said parts, said beveled surfaces being situated so as to be facing each other and being capable of sliding relative to each other under the effect of an axial movement of said swelling seal (22) so as to prompt a radial shift of one of said two parts (26A, 26B).

4. Tubular element (1) according to claim 2 or 3, **characterized in that** each anti-extrusion ring (26) is made of polytetrafluoroethylene (PTFE) or polyether ether ketone (PEEK).

5. Tubular element '1) according to any one of the claims 1 to 4, **characterized in that** said swelling seal (22) is sandwiched between two seals made of non-swelling material, called non-swelling seals (24).

6. Tubular element (1) according to claim 5, **characterized in that** each non-swelling seal (24) is in two parts (24A, 24B), called a first part and a second part, having different hardness values.

7. Tubular element (1) according to claim 6, **characterized in that** the part having the lowest hardness, called the first part (24A) is juxtaposed with said seal made of swelling material (22).

8. Tubular element (1) according to claim 6 or 7, **characterized in that** the first part (24A) has a hardness of 75 to 80 shore A.

9. Tubular element (1) according to any one of the claims 6 to 8, **characterized in that** second part (24B) has a hardness of 85 to 90 shore A.

10. Tubular element (1) according to any one of the claims 6 to 9, **characterized in that** the first and second parts (24A, 24B) are manufactured separately and are placed in contact on said tubular element (1).

11. Tubular element (1) according to claim 10, **characterized in that** the first and second parts (24A, 24B) are bonded.

12. Tubular element (1) according to any one of the claims 6 to 9, **characterized in that** the first and second parts (24A, 24B) parts are formed as a single block.

13. Tubular element (1) according to any one of the claims 5 to 12, **characterized in that** said swelling seal (22) and the non-swelling seals (24) are manufactured separately and placed in contact on said tubular element (1).

14. Tubular element (1) according to any one of the claims 5 to 12, **characterized in that** said swelling seal (22) and the non-swelling seals (24) are manufactured separately and are bonded.

15. Tubular element according to any one of the claims 5 to 12, **characterized in that** said swelling seal (22) and the non-swelling seal (24) are formed as a single block.

16. Tubular element (1) according to any one of the claims 1 to 15, **characterized in that** said annular stops (21) are made of metal.

17. Tubular element (1) according to any one of the claims 1 to 16, **characterized in** said seal or seals (22, 24) are connected to said tubular element (1) by a sliding pivot link.

18. Tubular element (1) according to any one of the claims 1 to 17, **characterized in that** said swelling seal (22) is capable of passing from a retracted mode in which it has a first volume to a dilated mode in which it has a second volume that is greater than the first volume, said swelling seal (22) having a thickness smaller than or equal to the thickness between the annular stops (21) in the retracted mode.

19. Tubular element (1) according to any one of the claims 1 to 18, **characterized in that** said swelling seal (22) is made of nitrile rubber (NBR), hydrogenated nitrile rubber (HNBR) or else fluoroelastomers (FKM).

20. Tubular element (1) according to any one of the claims 1 to 19, **characterized in that** said tubular element (1) is radially expandable by hydroforming.
